# EUROPÄISCHE PATENTSCHRIFT

(11) **EP 0 248 249 B1**
(45) Veröffentlichungstag und Bekanntmachung des Hinweises auf die Patenterteilung: **22.11.1990**
(21) Anmeldenummer: 87107109.8
(22) Anmeldetag: 16.05.1987
(51) Int. Cl.: A63B 21/02, A63B 23/12, A63B 23/04

(54) **Trainingsgerät**
Training apparatus
Appareil d'entraînement

(30) Priorität: 05.06.1986 DE 3618954
(43) Veröffentlichungstag der Anmeldung: 09.12.1987
(73) Patentinhaber: Abraham, Geza, D-8070 Ingolstadt (DE)
(72) Erfinder: Abraham, Geza, D-8070 Ingolstadt (DE)
(74) Vertreter: Neubauer, Hans-Jürgen, Dipl.-Phys.

(56) Entgegenhaltungen:
- DE-U- 7 135 845
- DE-U- 7 604 796
- DE-U- 8 502 372
- FR-A- 1 460 811
- GB-A- 2 114 901
- US-A- 3 248 107
- US-A- 3 337 215
- US-A- 3 770 267
- US-A- 4 231 568

## Beschreibung

Die Erfindung betrifft ein Trainingsgerät nach dem Oberbegriff des Anspruchs 1.

Es sind eine Reihe von Trainingsgeräten zum Muskeltraining bekannt. Einfachste Geräte sind Hanteln, die lediglich als Gewichte gegen die Schwerkraft bewegt werden. Weiter sind sogenannte Expander bekannt. Dies sind einfache Federelemente, die entweder auseinandergezogen oder zusammengedrückt werden. Solche einfachen Geräte berücksichtigen weder die körperlichen Eigenheiten der Muskelbewegung noch spezielle Erfordernisse bestimmter Sportarten. Beispielsweise erfolgt bei einem Training des Oberarms mit einer Hantel bei gestreckt nach unten weisendem Unterarm und völlig angewickelten, nach oben weisendem Unterarm praktisch keine Belastung des Muskels, wogegen eine Maximalbelastung wegen des längsten wirksamen Hebels bei horizontal stehendem Unterarm erfolgt.

Um den vorstehenden Nachteil sehr unterschiedlicher Belastungen bei Trainingsgeräten zu beheben, die mit Gewichten arbeiten, wurden Geräte entwickelt, die mit Getrieben oder Kurvenscheiben ausgestattet sind. Dadurch ist es möglich, über den Verstellweg etwa gleiche oder in der Größe einstellbare Belastungen an einem vom Trainierenden zu betätigenden Hebel zur Verfügung zu stellen. Solche Geräte sind derzeit vorwiegend in den sogenannten Fitneß-Centern eingesetzt.

Die vorstehend genannten Geräte ergeben gute Trainingseffekte zur Kräftigung der Muskeln, haben jedoch nachfolgende, für eine Reihe von Sportarten unerwünschte und sogar negative Wirkung:

Da die Geräte mit Gewichten arbeiten, die gegen die Schwerkraft angehoben werden, ist zu Beginn der Bewegung die Massenträgheit zu überwinden. Unabhängig davon, wie die weitere Umsetzung der Gewichtskraft auf einen Trainingshebel erfolgt, ist somit vom Trainierenden zu Beginn der Bewegung eine relativ große Kraft aufzubringen, die insbesondere bei einer schnell ausgeführten Bewegung anschließend eher abnimmt un dam Bewegungsende beim Abbremsen am geringsten ist. Ein solcher Bewegungsablauf ist genau gegensätzlich zu den bei vielen Sportarten, wie Karate, Boxen, Tennis, Tischtennis, etc., erforderlichen Bewegungsabläufen. Diese bestehen gerade darin, daß eine Bewegung sehr schnell durchgeführt wird, mit einer Muskelanspannung erst im letzten Moment des Bewegungsablaufs. Die "Leistung" oder "Schlagkraft" wird bei diesen Sportarten durch die hohen Bewegungsgeschwindigkeiten erzeugt. Bekanntlich können aber mit angespannten Muskeln keine schnellen Bewegungen durchgeführt werden, so daß eine Muskelanspannung erst im letzten Moment erfolgen soll.

Wie bereits ausgeführt, wird bei den üblichen Trainingsgeräten ein großer Kraftaufwand bzw. eine große Muskelanspannung zum Beginn der-Bewegung erforderlich, so daß damit gerade das für die vorstehend genannten Sportarten verkehrte Verhalten in Richtung auf eine "statische Kraft", jedoch nicht im Hinblick auf eine "dynamische Kraft", trainiert wird.

Bei den bekannten, einfachen Trainingsgeräten mit Federn oder Gummischnüren wird zwar die Belastung bei zunehmender Bewegung gesteigert, der für ein wirksames Training erforderliche starke Belastungsanstieg am Ende der Bewegung wird jedoch nicht erreicht. Solche Geräte sind zudem so einfach aufgebaut, daß ein gezieltes Training für verschiedene Muskeln oder Muskelgruppen oder für bestimmte Sportarten nicht möglich ist.

Aufgabe der Erfindung ist es, ein Trainingsgerät zu schaffen, mit dem schnelle Bewegungsabläufe zur Erzielung einer dynamischen Kraftwirkung trainierbar sind.

Diese Aufgabe wird bei einem gattungsgemäßen Trainingsgerät mit den kennzeichnenden Merkmalen des Anspruchs 1 gelöst.

Gemäß Anspruch 1 enthält das Trainingsgerät ein oder mehrere erste Federelemente, die mit Hilfe eines beweglichen Teils auf einen bestimmten ersten Weg vom Trainierenden geschoben bzw. auseinandergezogen werden. Dabei steigt die Gegenkraft von praktisch keiner Belastung zum Bewegungsbeginn langsam und stetig an. Dieser erste Wegabschnitt soll beispielsweise bei einem Stoßtraining eines Karatekämpfers einen Großteil des gesamten Bewegungsweges umfassen. Nach diesem ersten Wegabschnitt wird das bewegliche Teil gegen einen Anschlag oder Mitnehmer geführt, mit dem ein oder mehrere zweite Federelemente ausgelenkt werden, so daß sich die Belastungen der ersten und zweiten Federelemente addieren. Wenn die zweiten Federelemente relativ steif gewählt werden, ergibt sich ein für die mit dynamischer Kraftwirkung arbeitenden Sportarten der gewünschte steile Belastungsanstieg am Bewegungsende, der zu der gewünschten Muskelanspannung, z. B. beim Auftreffen des Schlages, führt.

Das erfindungsgemäße Trainingsgerät erlaubt somit ein schnelles Bewegungstraining in Richtung auf eine dynamische Kraftwirkung bzw. erzieht den Trainierenden dazu, seine Bewegung so zu koordinieren, daß er mit nahezu ungespannten Muskeln en Bewegungsablauf schnell einleitet und am Bewegungsende die für eine Kraftübertragung aus dem gesamten Körperbereich erforderliche Muskelspannung aufbringt.

Ein grundsätzlich so aufgebautes Trainingsgerät kann sehr unterschiedlich, je nach trainierten Muskeln, Bewegungswegen, Raumgegebenheiten, etc. aufgebaut sein. Insbesondere kann die vorgeschlagene Federanordnung als ein "Gegenkraftblock" anstelle von Gewichten in an sich bekannte Trainingsgeräte eingebaut sein und mit den bekannten Seilzügen, Umlenkrollen und Getrieben mit Trainingshebeln verbunden sein. Dadurch sind solche Geräte für die vorstehend genannten Sportarten zum Training besser geeignet.

Ein solcher "Gegenkraftblock" kann im einzelnen zweckmäßig und einfach so aufgebaut werden, wie mit den Merkmalen der Ansprüche 2, 3 und 4 angegeben. Nach Anspruch 2 ist es zweckmäßig, individuelle Erfordernisse durch verstellbare Auslenkungswege und verstellbare bzw. auswechselbare oder zuschaltbare Federn zu berücksichtigen. Mit den Merkmalen der Ansprüche 3 und 4 wird ein federbelasteter Schlitten vorgeschlagen, der innerhalb eines Rahmens entlang von Führungsschienen bewegbar ist. Für eine einfache Anordnung, die auch eine einfache Auswechslung bzw. Zuschaltung von Federn erlaubt, wird vorgeschlagen, für den ersten Weg Zugfedern zu verwenden und für den letzten Weg des Bewegungsablaufs Druckfedern an den Führungsrohren vorzusehen, die entlang der Rohre einfach verstellt werden können. Bei einer solchen Anordnung sind mit wenigen Handgriffen unterschiedliche auf das Training und den Trainierenden, beispielsweise auf dessen Körpergröße, abgestimmte Belastungskurven einstellbar.

Der vorstehend beschriebene "Gegenkraftblock" ist grundsätzlich in jeder Lage in ein Trainingsgerät einbaubar, da die Kraft durch Seilzüge, Schubstangen, etc. vom beweglichen Schlitten abgenommen werden kann. Es hat sich jedoch gezeigt, daß ein sehr vielseitiges Trainingsgerät, insbesondere für das Karatetraining, erreicht werden kann, wenn die Federanordnung bzw. der Rahmen nach Anspruch 5 horizontal auf einem höhenverstellbaren Gestell etwa in Hüfthöhe angebracht ist.

Dadurch kann unmittelbar eine für Karate notwendige Stoßtechnik über eine mit dem Schlitten nach Anspruch 6 verbundene Schubstange trainiert werden. Da beim Karate-Fauststoß die Faust während des Bewegungsablaufs gedreht wird, ist es besonders vorteilhaft, einen Handgriffbügel an der Schubstange anzubringen, der nach Anspruch 7 drehbar gelagert ist, so daß sowohl die entsprechenden Muskeln für die Drehbewegung trainiert werden, als auch der Bewegungsablauf exakt am Trainingsgerät ausgeführt werden kann. Für eine weitere Verbesserung dieser Fauststoßtechnik ist die mit den Merkmalen des Anspruchs 8 aufgezeigte Gegenzugbewegung mit der anderen Hand durchführbar. Da beim Karate der Bewegungsablauf aus der Körpermitte kommt, d. h. mit einer Drehung der entsprechenden Körperteile verbunden ist, werden gerade durch diese Sto- ßund Zugbewegungen die entsprechenden Muskeln gekräftigt und ein schneller Bewegungsablauf mit hoher Belastung am Bewegungsende trainiert.

Speziell bei den Sportarten Judo und Boxen ist es erforderlich, mit dem gesamten Körper Schubbewegungen in Richtung auf den Gegner durchzuführen oder dessen Vorwärtsbewegung abzufangen und ggfs. mit einem Doppelfauststoß abzublocken. Für ein solches Training wird ebenfalls die Schubstange verwendet, wobei anstelle des einen Handgriffs über einen Steg zwei, im Abstand angebrachte Handgriffe anzubringen sind. Diese Teile werden zweckmäßig auswechselbar gestaltet. Um auch hier die speziell bei Karate durchzuführenden Drehbewegungen der Handgelenke ausführen zu können, können die beiden Handgriffbügel wiederum drehbar gelagert sein.

Der Rahmen mit seinem Schlitten kann nun als waagrecht liegenden "Gegenkraftblock" für eine Reihe weiterer Übungen in Verbindung mit weiteren An- und Umbauten verwendet werden. Nach Anspruch 10 werden dazu Seilumlenkrollen verwendet, mit deren Hilfe über ein Seil die Kräfte in die gewünschte Richtung geleitet werden.

Wenn, wie in Anspruch 11 vorgeschlagen, am Gestell eine Trainingsbank angebaut ist, können einfache Zugbewegungen vom Trainierenden zum Training, beispielsweise der Arm- und Bauchmuskeln, durchgeführt werden.

Mit Hilfe einer Hebeleinrichtung an der Bank-(Bein-Curler) kann ein Beinmuskeltraining durchgeführt werden.

Nach Anspruch 13 ist mit Hilfe einer waagrechten Abstützplatte für die Oberarme ein an sich bekanntes Bizepstraining durchzuführen.

In einem etwas komplizierteren Anbau am Rahmen bzw. dem Gestell ist auch eine "Butterfly-Trainingseinrichtung" zu realisieren, wobei die Gegenkraft über weitere Umlenkrollen auf zwei bewegliche Hebel umgelenkt wird (Anspruch 14).

Eine besonders vorteilhafte Ausführung ergibt sich dadurch, daß gemäß Anspruch 15 eine Einrichtung angebracht wird, mit der die ausgeführte Sporttechnick bzw. Übung gemessen und graphisch dargestellt werden kann. Im einzelnen können folgende Daten erhalten werden:
1. Reaktion (optischer oder akustischer Start entsprechend Anspruch 16),
2. Aktion (Ausführungszeit der Übung),
3. Gesamtzeit (Reaktion plus Aktion),
4. Weglänge der ausgeführten Übung,
5. Schnelligkeitskurve,
6. Höchstgeschwindigkeit,
7. weiter wird die Kraft aufgenommen und angezeigt.

Gemäß Anspruch 17 wird zweckmäßig ein optoelektronischer Impulsgeber verwendet.

Anhand von Zeichnungen werden mehrere Ausführungsformen der Erfindung mit weiteren Einzelheiten, Merkmalen und Vorteilen näher erläutert.

### Es zeigen

Fig. 1 eine Draufsicht auf einen horizontalen Rahmen mit Federanordnung des Trainingsgeräts,
Fig. 2 eine Ansicht eines Trainingsgeräts zur Durchführung von Stoßtechniken,
Fig. 3 eine Ausführung eines Trainingsgerät als Butterfly-Trainingseinrichtung,
Fig. 4. und 5 das Trainingsgerät für ein Armtraining,
Fig. 6 das Trainingsgerät für ein Beintraining,
Fig. 7 eine Draufsicht von oben auf die Butterfly-Trainingseinrichtung,
Fig. 8 und 9 verschiedene Griffe für die Anordnung nach Fig. 2,
Fig. 10 ein Prinzipschaltbild einer Meß- und Auswertelektronik,
Fig. 11 eine lmpulsgeberanordnung.

In Fig. 1 ist ein Gegenkraftblock 1 dargestellt, der aus einem rechtwinkligen Metallrahmen 2 mit Schmalseiten 3, 4 besteht. Zwischen diesen Seiten 3, 4 erstrecken sich im seitlichen Bereich zwei Führungsrohre 5, 6. Entlang dieser Führungsrohre 5, 6 ist ein als Querverbindung ausgeführter Schlitten beweglich angeordnet. Mit dem Schlitten 7 einerseits und andererseits mit der Schmalseite 3 sind über Haken 8 bzw. Ösen 9 vier Zugfedern 10 verbunden. Die entspannte (untere) dargestellte Lage des Schlittens 7 ist mit Feststellern bzw. Anschlägen 11 festgelegt. Zwischen dem Schlitten 7 und um die Führungsrohre 5 angebrachten Druckfedern 12 liegt ein erster Wegabschnitt 13. Die Druckfedern 12 sind entlang der Führungsrohre 5, 6 verschiebbar und in ihrer Lage über Feststeller 14 festlegbar.

Der Schlitten 7 ist mit einer Schubstange 15 verbunden, die an ihrem freien Ende einen drehbar gelagerten Handgriffbügel 1 trägt. Weiter ist der Schlitten 7 in Zugrichtung mit einem Seil 17 verbunden, das über eine Umlenkrolle 18 zurück in den Bereich der Schubstange 15 geführt und dort mit einem Handgriff 19 versehen ist.

Im Zusammenhang mit Fig. 2 (rechte Seite), wo der Rahmen 2 auf einem höhenverstellbaren Gestell 20 montiert ist, und ein Trainierender 21 in Trainingsposition steht, wird die Funktion der Anordnung nach Fig. 1 erläutert:

Der Trainierende 21 übt einen Fauststoß mit der rechten Hand. Dazu hat er das linke Bein vorgestellt, den rechten Arm und die rechte Hüfte zurückgenommen und mit der Faust den drehbaren Griff 16 der Schubstange 15 umfaßt. Das Seil 17 ist so lange gewählt, daß der Griff 19 bei ausgefahrener Schubstange 15 mit etwa gestreckter linker Hand erreicht werden kann. Der Bewegungsablauf erfolgt nun so, daß der Trainierende 21 seine rechte Faust und Körpermitte nach vorne bringt bzw. dreht und zugleich mit der Faust den Handgriff 16 dreht. Gleichzeitig wird mit der linken Hand am Seil 17 als Gegenkraft und Gegenbewegung gezogen. Dabei sind zum Bewegungsbeginn die Zugfedern 10 nicht gespannt, d. h. der Bewegungsbeginn erfolgt ohne Gegenkraft. Die Zugfedern 10 werden über den Bereich des ersten Wegabschnitts 13 gespannt, so daß eine etwa linear steigende Belastung auftritt. Wenn der Schlitten 7 die Druckfedern 12 erreicht hat, wird von diesen ebenfalls eine Gegenkraft aufgebracht, die sich zu der Gegenkraft der Zugfedern 10 addiert, wodurch die Gesamtbelastung stark ansteigt und zum Bewegungsende hin ihr Maximum erreicht.

In Fig. 2 (linke Seite) ist das Trainingsgerät 22 dargestellt für die Verwendung zum Training eines Doppelfaust-bzw. Oberkörperstoßes. Dazu sind die Handgriffe 16, 19 (siehe auch Fig. 9) abgenommen und ein Steg 23 mit zwei Handgriffen 24, 25 auf die Schubstange 15 aufgesetzt. Bei diesem Training wird nur die Schubstange als Gegenkraftelement benutzt.

In Fig. 3 ist das Trainingsgerät 22 mit einer sog. Butterfly-Trainingseinrichtung 26 ausgerüstet. Diese Einrichtung 26 ist mit zwei abnehmbaren Holmen 27, wie in Fig. 2 angedeutet, am Rahmen 2 befestigt. Der Trainierende 21 sitzt mit dem Rücken in Richtung auf den Gegenkraftblock 1, wobei die Kraft mit Hilfe der Umlenkrolle 18 und eines Seiles nach oben gelenkt und dort auf zwei weitere seile 28, 29 (siehe Fig. 7) umgelenkt wird. Die Umlenkung erfolgt einerseits je über eine senkrecht stehende Rolle 30 und waagrecht stehende Rolle 31 auf je einen Winkelhebel 32, der um senkrechte Achsen 33 drehbar gelagert ist. An den Winkelhebeln 32 sind die seitlich verstellbaren und nach unten führenden Trainingshebel 34, 35 mit den Stützkissen 36 und Handgriffen 37 angebracht. Weiter ist je ein Element 38 am Winkelhebel 32 vorgesehen, das das Seil 29 bei der Drehbewegung nach außen führt, so daß die Belastung nicht unerwünscht abnimmt.

Mit der Butterfly-Einrichtung wird so trainiert, daß die Unterarme an den Stützkissen 36 anliegen und die Fäuste vorteilhaft rohrförmige, mit zusammenpreßbaren Gummiauflagen versehende Griffe umfassen und die Arme vor der Brust zusammengeführt werden. Dabei kann eine, besonders für Karate wesentliche Blocktechnik entsprechend der bereits geschilderten ansteigenden Belastung geübt werden. Zugleich ist es vorteilhaft möglich, die Fäuste um die mit elastischer Auflage versehenen Griffe zu spannen und zusammenzupressen.

In Fig. 4 ist der Trainierende 21 bei einer einfachen Zugbewegung dargestellt, bei der der Schlitten 7 mit einem Seil 39 und dieses mit einer Zugstange 40 verbunden ist. Der Trainierende 21 sitzt dabei wieder auf dem Sitzbankaufbau 41, wie in Fig. 3, jedoch in umgekehrter Richtung, und stützt sich dabei mit den Füßen an einer Querstrebe 42 ab. Die Sitzbankauflage 43 ist L-förmig ausgeführt und in der Trainingsstellung nach Fig. 3 mit dem langen Schenkel aufgestellt, wogegen in den Trainingsstellungen nach den Fig. 4 und 5 der lange Schenkel auf dem Sitzbankunterbau 41 liegt.

In Fig. 5 ist für ein Bizepstraining eine Stützplatte mit zwei Holmen 45 am Rahmen 2 angebracht. Die Einstecköffnungen 46 für die Holme 45 sind in der Fig. 2 erkennbar. Auch hier wird ein Zug über die Zugstange 40 aufgebracht, wobei das Seil 39 über die Umlenkrolle 18 schräg nach oben geführt ist.

In Fig. 6 ist eine andere Einstellung des Trainingsgeräts 22 dargestellt, bei der die L-förmige Sitzbankauflage 43 so am Sitzbankunterbau 41 angebracht ist, daß eine etwa schräg nach hinten liegende Stellung erzieltwird. Der Trainierende 21 sitzt mit dem Rücken zum Gegenkraftblock 1 und hat die Beine unter einer Querstrebe 47 eines nach oben schwenkbaren Hebels 48 gehakt. Ein Seil 39 ist mit dem Hebel 48 verbunden und über Rollen 49, 50, 51 zum Schlitten 7 geführt und mit diesem verbunden. Die Anordnung im unbelasteten Zustand ist auch aus Fig. 3 zu ersehen.

Aufgrund der speziellen Belastung durch den Gegenkraftblock 1 durch eine erst wenig und am Bewegungsschluß stark ansteigende Belastungskurve sind bei allen dargestellten Trainingsmöglichkeiten schnelle Bewegungen mit dynamischer Kraftentfaltung trainierbar, wie sie insbesondere für Schlag-, Angriffs- und Blocktechniken erforderlich sind.

In Fig. 10 ist das Prinzipschaltbild einer Meß-und Auswerteelektronik 52 gezeigt. Ein optoelektronischer Aufnehmer bzw. Impulsgeber 53 ist mit einer Signalformungseinheit 54 verbunden, der eine Start/Stop-Logikeinheit 55 und ein Analog-Digitalwandler 56 bzw. Zähler nachgeschaltet sind. Daran angeschlossen ist als Zeitbasis 57 ein Quarzreferenzgeber. Eine Anpassungseinheit 58 an einen Rechner 59 ist an einen Startertaster 60 angeschlossen. Von der Anpassungseinheit 58 ausgehend wird eine Startanzeige 61 (optisch und/oder akustisch) und ein Zähler 62 angesteuert, der die Anzahl der durchgeführten Übungen zählt Über eine Daten-Bus-Leitung 63 ist die Anpassungseinheit 58 mit dem Rechner 59 verbunden, an den ein Drucker 64 angeschlossen ist.

In Fig. 11 ist eine Impulsgeberanordnung 65 gezeigt mit einem Mitnehmer 66, der mit dem Schlitten 7 verbunden ist. (Die gesamte Anordnung 65 ist somit entlang der Längsseite des Rahmens 2 aus Fig. 1 angebracht, was der Übersichtlichkeit halber nicht dargestellt ist.) Der Mitnehmer 66 ist mit einem geschlossenen Zahnriemen 67 verbunden, der entlang des Verschiebeweges des Schlittens 7 um zwei Rollen 68 und 69 verläuft. Die Achse 70 der einen Rolle 69 ist zugleich die Antriebsachse 71 eines optoelektronischen Aufnehmers bzw. optoelektronischen Impulsgebers 53 (siehe Fig 10).

Die Meß- und Auswerteeinheit 52 hat folgende Funktion:

Durch Betätigung der Startertaste 60 wird je nach Einstellung einmal oder automatisch in gewissen Zeitabständen die Startanzeige 61 aktiviert, wodurch sie ein optisches und/oder akustisches Signal abgibt. Zugleich wird die Zeitmeßeinheit 56 aktiviert. Als erstes wird die Reaktionszeit, das heißt, die Zeit vom optischen oder akustischen Startsignal bis zum Einlaufen des ersten Impulses aus dem optoelektronischen Aufnehmer 53 gemessen und registriert. Wenn die Übung durchgeführt wird und damit der Schlitten 7 verschoben wird, werden die vom optoelektronischen Aufnehmer 53 abgegebenen Impulse pro Zeiteinheit (Zeitbasis 57) gemessen und dadurch die Geschwindigkeit in jeder Bewegungsphase festgestellt. Diese Geschwindigkeitsdaten werden in einem Geschwindigkeits-Weg-Diagramm aufgezeichnet und vom Drucker 64 ausgedruckt. Dadurch kann die Übungstechnik genau erfaßt und ggf. korrigert werden. Die Anzahl der nacheinander ausgeführten Übungen wird am Zähler 62 gezählt. Es könnte jedoch auch ein mechanischer Zähler direkt am Gerät vorgesehen sein.

Zusammenfassend wird festgestellt, daß mit dem erfindungsgemäßen Trainingsgerät eine spezifische Trainingsmethode, insbesondere für Karate, möglich ist, mit der die Technik und gleichzeitig Reaktion, Schnelligkeit und Kraft geübt werden.

## Patentansprüche

1. Trainingsgerät mit wenigstens einem Federelement, wobei eine Seite des Federelements mit einer festen Abstützeinrichtung fest verbunden ist und die andere Seite des Federelements mit einem gegen die Federkraft beweglichen Teil verbunden ist, das vom Trainierenden durch Ziehen oder Schieben zu bewegen ist, dadurch gekennzeichnet, daß das bewegliche Teil (7) nach einem bestimmten ersten Weg (13) mit einem Anschlag gegen wenigstens ein zweites Federelement (12) geführt wird, so daß bei einem weiteren zweiten Auslenkungsweg des beweglichen Teils (7) vom Trainierenden (21) die sich addierenden Federkräfte beider Federelemente (10, 12) zu überwinden sind.

2. Trainingsgerät nach Anspruch 1, dadurch gekennzeichnet, daß der Anschlag bzw. der erste Auslenkungsweg (13) einstellbar ist und/oder die Federelemente (10, 12) entsprechend unterschiedlicher zu überwindender Federkräfte auswechselbar sind.

3. Trainingsgerät nach Anspruch 1 oder 2, dadurch gekennzeichnet, daß die Abstützeinrichtung ein fester Rahmen (2) ist, an dessen einer Seite (3) das oder die ersten Federelemente (10) abgestützt sind, daß von der o. g. einen (3) zur gegenüberliegenden Rahmenseite (4) wenigstens eine Führungsschiene (5, 6) verläuft und daß der bewegliche Teil als Schlitten (7), der in der Führungsschiene (5, 6) läuft und von dieser gehalten wird, ausgebildet und mit der anderen Federelementseite verbunden ist.

4. Trainingsgerät nach Anspruch 3, dadurch gekennzeichnet, daß zwei zu beiden Seiten des Schlittens (7) angeordnete Führungsrohre (5, 6) vorgesehen sind, die von Bohrungen im Schlitten (7) umgeben sind, daß die ersten Federelemente Zugfedern (10) sind und daß die zweiten Federelemente (12) die Führungsrohre umgebende Druckspiralfedern (12) sind, die entlang der Führungsrohre (5, 6) verschiebbar und an der dem Schlitten (7) gegenüberliegenden Seite arretierbar sind.

5. Trainingsgerät nach einem der Ansprüche 1 bis 4, dadurch gekennzeichnet, daß die Federanordnung bzw. der Rahmen (2) horizontal auf einem höhenverstellbaren Gestell (20) angeordnet ist.

6. Trainingsgerät nach einem der Ansprüche 1 bis 5, dadurch gekennzeichnet, daß das bewegliche Teil bzw. der Schlitten (7) mit einer Schubstange (15) verbunden ist.

7. Trainingsgerät nach Anspruch 6, dadurch gekennzeichnet, daß am freien Schubstangenende ein Handgriffbügel (16) angebracht ist; der um die Schubstangenrichtung drehbar gelagert ist.

8. Trainingsgerät nach Anspruch 7, dadurch gekennzeichnet, daß der Schlitten (7) in Zugrichtung mit einem Seil (17) verbunden ist, das in den Bereich der Schubstange (15) über eine Rolle (18) umgelenkt und mit einem Handgriff (19) versehen ist, so daß einerseits über die Schubstange (15) eine Stoßbewegung und überdas Seil (17) mit der anderen Hand eine Zugbewegung ausgeführt werden kann.

9. Trainingsgerät nach Anspruch 6, dadurch gekennzeichnet, daß am freien Schubstangenende ein dazu quer verlaufender Steg (23) horizontal anbringbar ist, der mit zwei im Abstand angeordneten, drehbaren Handgriffbügeln (24,35) versehen ist.

10. Trainingsgerät nach einem der Ansprüche 1 bis 9, dadurch gekennzeichnet, daß an der dem Schlitten (7) gegenüberliegenden Rahmenseite (4) wenigstens eine Seilumlenkrolle (18) angebracht ist, die in der Richtung verstellbar bzw. kippbar ist und um die ein mit dem Schlitten (7) verbundenes Seil (17; 39) geführt ist, das seinerseits mit weiteren Hebeln, Griffen, etc. verbunden ist.

11. Trainingsgerät nach Anspruch 10, dadurch gekennzeichnet, daß an der Rahmenseite (4) mit den Seilumlenkrollen (18) bzw. dieser Gestellseite eine Trainingsbank (41) angebracht ist.

12. Trainingsgerät nach Anspruch 11, dadurch gekennzeichnet, daß an der Bankvorderseite eine mit dem Seil (39) verbundene Hebeleinrichtung (47 48) zum Beinmuskel training angebracht ist.

13. Trainingsgerät nach Anspruch 11, dadurch gekennzeichnet, daß am Rahmen (2) eine etwa waagrechte Abstützplatte (44) für die Oberarme zum Bizepstraining anbringbar ist.

14. Trainingsgerät nach Anspruch 11, dadurch gekennzeichnet, daß am Rahmen (2) bzw. Gestell eine "Butterfly-Trainingseinrichtung" (26) bestehend aus zwei beweglichen Hebeln (34, 35) angebracht ist, die mit dem Seil (39) über weitere Umlenkrollen (30, 31) verbunden sind.

15. Trainingsgerät nach einem der Ansprüche 1 bis 14, dadurch gekennzeichnet, daß das bewegliche Teil (7) mit einem Impulsgeber (65 bzw. 53) verbunden ist bzw. mit diesem zusammenwirkt, der eine Anzahl von Impulsen im Verhältnis des Auslenkungsweges abgibt, daß der Impulsgeber (53) mit einer Meß- und Auswerteelektronik (52) verbunden ist, daß die Meß- und Auswerteelektronik (52) eine Zeitbasis (57) enthält mit deren Hilfe die Anzahl der eingehenden Impulse/pro Zeiteinheit, das heißt, die Geschwindigkeit während des Bewegungsablaufsfestgestelltwird, daß die Meß-und Auswerteelektronik (52) einen Anzeige- und Auswerteeinheit für das erhaltene Geschwindigkeitsprofil über den Weg enthält und mit einem Bildschirmgerät und/oder einem Drucker (64) verbunden ist.

16. Trainingsgerät nach Anspruch 15, dadurch gekennzeichnet, daß die Meß- und Auswerteelektronik (52) mit einem optischen und/oder akustischen Startgeber (61) verbunden ist.

17. Trainingsgerät nach Anspruch 15 oder 16, dadurch gekennzeichnet, daß das bewegliche Teil (7) mit einem Zahnriemen (67) verbunden ist, der als geschlossener Zahnriemen (67) entlang der Bewegungsstrecke des beweglichen Teils (7) an Rollen (68, 69) angeordnet ist und der einen optoelektronischen Impulsgeber (53) antreibt.

## Revendications

1. Appareil d'entraînement avec au moins un élément à ressort, dans lequel un côté de l'élément à ressort est fermement fixé à un dispositif de support fixe et l'autre côté de l'élément à ressort est relié à une partie mobile à l'encontre de la force du ressort, partie que l'utilisateur peut déplacer en tirant ou en poussant, caractérisé en ce que la partie mobile (7) est amenée, après une première course (13) déterminée par une butée, contre au moins un deuxième élément à ressort (12), de sorte que l'utilisateur, pour obtenir une deuxième course de la partie mobile (7), doit agir contre les forces additionnées des deux éléments à ressort (10, 12).

2. Appareil d'entraînement conformément à la revendication 1, caractérisé en ce que la butée, ou bien la première course (13) est réglable et/ou en ce que les éléments à ressort (10,12) peuvent être changés en fonction des forces différentes que l'on veut vaincre.

3. Appareil d'entraînement conformément à la revendication 1 ou 2, caractérisé en ce que le dispositif de support est un cadre fixe (2), sur un côté (3) duquel le ou les premiers éléments à ressort (10) s'appuient, en ce qu'au moins un rail de guidage (5, 6) est disposé entre le côté (3) ci- dessus et le côté (4) du cadre à l'opposé et en ce que la partie mobile est conçue sous forme de coulisseau (7), qui se déplace sur le rail de guidage (5,6) et est retenu par celui-ci, et qui est aussi relié à l'autre côté des éléments à ressort.

4. Appareil d'entraînement conformément à la revendication 3, caractérisé en ce qu'il est prévu deux tubes de guidage (5, 6) disposés des deux côtés du coulisseau (7) et passant dans des alésages ménagés dans le coulisseau (7), en ce que les premiers éléments à ressort sont des ressorts de traction (10) et en ce que les seconds éléments à ressort (12) sont des ressorts de compression hélicoïdaux (12) qui entourent les tubes de guidage, qui peuvent se déplacer le long des tubes de guidage (5, 6) et être arrêtés sur le côté opposé au coulisseau (7).

5. Appareil d'entraînement conformément à l'une des revendications 1 à 4, caractérisé en ce que le dispositif à ressorts, ou le cadre (2) est disposé de manière horizontale sur un bâti (20) réglable en hauteur.

6. Appareil d'entraînement conformément à l'une des revendications 1 à 5, caractérisé en ce que la partie mobile, ou le coulisseau (7), est relié à une tige de commande (15).

7. Appareil d'entraînement conformément à la revendication 6, caractérisé en ce qu'à à l'extrémité libre de la tige de commande, est montée une poignée (16) en forme d'arceau qui est montée rotative autour de l'axe de la tige de commande.

8. Appareil d'entraînement conformément à la revendication 7, caractérisé en ce que le coulisseau (7) est relié, dans le sens de la traction, à un câble (17) qui est renvoyé, dans la zone de la tige de commande, par une poulie (18) et qui est muni d'une poignée (19), de sorte que l'on effectue, d'une main, un mouvement de poussée par l'intermédiaire de la tige de commande (15) et, de l'autre main, un mouvement de traction par l'intermédiaire du câble (17).

9. Appareil d'entraînement conformément à la revendication 6, caractérisé en ce qu'à l'extrêmité libre de la tige de commande, une barre (23) s'étendant transversalement peut être montée horizontalement, cette barre étant munie de deux poignées (24, 35) en forme d'étrier écartées et pivotantes.

10. Appareil d'entraînement conformément à l'une des revendications 1 à 9, caractérisé en ce que, du côté du cadre (4) opposé au coulisseau (7) est montée au moins une poulie de renvoi de câble (18), réglable en direction ou basculante, et autour de laquelle passe un câble (17, 39) lié au coulisseau (7), ce câble pouvant être, de son côté, relié à d'autres leviers, poignées, etc.

11. Appareil d'entraînement conformément à la revendication 10, caractérisé en ce que le côté du cadre (4) comportant les poulies de renvoi du câble (18), ou bien ce côté du bâti, reçoit un banc d'entraînement (41).

12. Appareil d'entraînement conformément à la revendication 11, caractérisé en ce qu'à la partie avant du banc, est fixé un dispositif à levier (47, 48) relié au câble (39), pour la musculation des jambes.

13. Appareil d'entraînement conformément à la revendication 11, caractérisé en ce qu'une plaque d'appui (44) à peu près horizontale peut être ajoutée au cadre (2), pour soutenir le haut des bras lors de la musculation des biceps.

14. Appareil d'entraînement conformément à la revendication 11, caractérisé en ce qu'est monté sur le cadre (2) ou le bâti un "dispositif d'entraînement papillon" (26) composé de deux leviers (34, 35) mobiles qui sont reliés au câble (39) par l'intermédiaire de poulies de renvoi (30, 31) supplémentaires.

15. Appareil d'entraînement conformément à l'une des revendications 1 à 14, caractérisé en ce que la partie mobile (7) est reliée à un générateur d'impulsions (65 ou 53) ou est accouplée à celui-ci, qui fournit un nombre d'impulsions en rapport avec la course, en ce que le générateur d'impulsions (53) est relié à un système électronique de mesure et d'évaluation (52), en ce que le système électronique de mesure et d'évaluation (52) comporte une horloge (57) à l'aide de laquelle le nombre d'impulsions entrant par unité de temps, c'est-à-dire la vitesse pendant le déroulement du mouvement, est déterminée, en ce que le système électronique de mesure et d'évaluation (52) comporte une unité d'affichage et d'évaluation pour le profil de vitesse obtenu pendant la course et est relié à un appareil à écran et/ou à une imprimante (64).

16. Appareil d'entraînement conformément à la revendication 15, caractérisé en ce que le système électronique de mesure et d'évaluation (52) est relié à un dispositif optique et/ou acoustique de signal de départ (61).

17. Appareil d'entraînement conformément à la revendication 15 ou 16, caractérisé en ce que la partie mobile (7) est reliée à une courroie crantée (67), disposée autour de galets (68, 69), en tant que courroie crantée (67) continue le long du parcours de la partie mobile (7), cette courroie entraînant un générateur d'impulsions opto-électronique (53).

## Claims

1. Exercise apparatus having at least one spring element, one side of the spring element being connected fixedly to a fixed support device and the other side of the spring element being connected to a part which is movable against the spring force and which is to be moved by the exercising person by pulling or pushing, characterized in that, after a particular first path (13), the movable part (7) is guided with a stop against at least one second spring element (12) so that, in the case of a further second deflection path of the movable part (7) by the exercising person (21), the accumulated spring forces of both spring elements (10, 12) are to be overcome.

2. Exercise apparatus according to Claim 1, characterized in that the stop or the first deflection path (13) is adjustable and/or the spring elements (10, 12) are exchangeable corresponding to different spring forces to be overcome.

3. Exercise apparatus according to Claim 1 or 2, characterized in that the support device is a fixed frame (2), on one side (3) of which the first spring element(s) (10) is/are supported, in that at least one guide rail (5, 6) extends from the abovemen- tioned one side (3) to the opposite side (4) of the frame, and in that the movable part is constructed as a slide (7), which runs in the guide rail (5, 6) and is held by said guide rail, and is connected to the other side of the spring element.

4. Exercise apparatus according to Claim 3, characterized in that two guide tubes (5, 6) are provided which are arranged on both sides of the slide (7) and are surrounded by bore holes in the slide (7), in that the first spring elements are tension springs (10), and in that the second spring elements (12) are helical compression springs (12) which surround the guide tubes, are displaceable along the guide tubes (5, 6) and can be arrested on the side opposite the slide (7).

5. Exercise apparatus according to one of Claims 1 to 4, characterized in that the spring arrangement or the frame (2) is arranged horizontally on a height-adjustable structure (20).

6. Exercise apparatus according to one of Claims 1 to 5, characterized in that the movable part or the slide (7) is connected to a slide rod (15).

7. Exercise apparatus according to Claim 6, characterized in that a holding stirrup (16) is mounted on the free end of the slide rod, which holding stirrup is mounted rotatably about the direction of the slide rod.

8. Exercise apparatus according to Claim 7, characterized in that the slide (7) is connected in the pulling direction to a cable (17) which is deflected in the region of the slide rod (15) over a roller (18) and is provided with a handle (19) so that, on the one hand, a thrusting movement can be executed via the slide rod (15) and a pulling movement can be executed with the other hand via the cable (17).

9. Exercise apparatus according to Claim 6, characterized in that a bar (23) can be mounted horizontally at the free end of the slide rod which extends transversely in relation to said slide rod and which is provided with two holding stirrups (24, 35) which are rotatable and are arranged spaced apart.

10. Exercise apparatus according to one of Claims 1 to 9, characterized in that at least one cable deflection roller (18) is mounted on the side (4) of the frame opposite the slide (7), which cable deflection roller can be adjusted or tilted in that direction and about which a cable (17; 39), connected to the slide (7), is guided, which cable, in turn, is connected to further levers, grips, etc.

11. Exercise apparatus according to Claim 10, characterized in that an exercise bench (41) is mounted on the side (4) of the frame with the cable deflection rollers (18) or on that side of the structure.

12. Exercise apparatus according to Claim 11, characterized in that a lever device (47, 48), connected to the cable (39), is mounted on the front side of the bench for exercising the leg muscles.

13. Exercise apparatus according to Claim 11, characterized in that an approximately horizontal support plate (44) for the upper arms can be mounted on the frame (2) for exercising the biceps.

14. Exercise apparatus according to Claim 11, characterized in that a "butterfly exercise device" (26), consisting of two movable levers (34, 35), is mounted on the frame (2) or structure, which levers are connected to the cable (39) via further deflection rollers (30, 31).

15. Exercise apparatus according to one of Claims 1 to 14, characterized in that the movable part (7) is connected to a pulse generator (65 or 53) or interacts with the latter, which pulse generator emits a number of pulses in proportion to the deflection path, in that the pulse generator (53) is connected to an electronic measurement and evaluation instrument (52), in that the electronic measurement and evaluation instrument (52) contains a time basis (57) with the aid of which the number of input pulses per unit of time, that is to say the speed during the sequence of movement, is established, in that the electronic measurement and evaluation instrument (52) contains a display and evaluation unit for the speed profile obtained over the path and is connected to a visual display unit and/or a printer (64).

16. Exercise apparatus according to Claim 15, characterized in that the electronic measurement and evaluation instrument (52) is connected to a visual and/or acoustic starter (61).

17. Exercise apparatus according to Claim 15 or 16, characterized in that the movable part (7) is connected to a toothed belt (67) which is arranged as a closed toothed belt (67) on rollers (68, 69) along the movement route of the movable part (7) and which drives an optoelectronic pulse generator (53).
